# EUROPÄISCHE PATENTSCHRIFT

(11) **EP 3 444 412 B1**
(45) Veröffentlichungstag und Bekanntmachung des Hinweises auf die Patenterteilung: **23.11.2022**
(21) Anmeldenummer: 17001392.4
(22) Anmeldetag: 14.08.2017
(51) Int. Cl.: E04F 10/10, E04F 10/00

(54) **TERRASSENDACH MIT FESTSTEHENDEN DACHELEMENTEN UND BEWEGBAREN LAMELLEN**
TERRACE ROOF WITH FIXED ROOF ELEMENTS AND MOVABLE SLATS
TOIT DE TERRASSE AVEC ÉLÉMENTS DE TOIT FIXES ET LAMELLES MOBILES

(43) Veröffentlichungstag der Anmeldung: 20.02.2019
(73) Patentinhaber: weinor GmbH & Co. KG, 50829 Köln (DE)
(72) Erfinder: Stawski, Karl-Heinz, 50769 Köln (DE)
(74) Vertreter: Patentanwaltskanzlei Methling

(56) Entgegenhaltungen:
- EP-A2- 2 803 778
- DE-U1- 8 815 907
- DE-U1-202016 000 894
- JP-U- S55 166 840
- US-A- 349 810

## Beschreibung

Die Erfindung betrifft ein Terrassendach mit einer Dachfläche.

Derartige Terrassendächer mit einer Dachfläche sind bekannt. Nachteilig bei den bekannten Terrassendächern ist es, dass sich bei starker Sonneneinstrahlung erhitzte Luft unterhalb des Terrassendaches stauen kann und hierdurch die Aufenthaltsqualität unter dem Terrassendach gemindert wird.

Aus dem Dokument JP S55 166840 U ist ein Terrassendach mit zwei Teildachflächen bekannt, von denen eine Teildachfläche aus feststehenden Elementen gebildet ist und eine andere Teildachfläche aus beweglichen Lamellen gebildet ist.

Aus dem Dokument US 349 810 A ist ein Lamellendach mit mehreren untereinander gekoppelten Lamellen bekannt. Aus dem Dokument EP 2 803 78 A2 ist ein weiteres Lamellendach bekannt.

Die Aufgabe der Erfindung ist es, diese Nachteile zu überwinden.

Diese Aufgabe wird erfindungsgemäß durch ein Terrassendach gemäß Anspruch 1 gelöst. Vorteilhafte Weiterbildungen der Erfindung sind in den Unteransprüchen angegeben.

Erfindungsgemäß handelt es sich um ein Terrassendach mit zumindest einer Dachfläche, wobei zumindest ein Teil der Dachfläche durch ein oder mehrere feststehende Dachelemente gebildet ist und zumindest ein Teil der Dachfläche durch eine oder mehrere bewegbare Lamellen gebildet ist.

Das Terrassendach kann auch mehrere Teile der Dachfläche mit feststehenden Dachelementen und/oder mehrere Teile der Dachfläche mit bewegbaren Lamellen aufweisen.

Das erfindungsgemäße Terrassendach weist somit zumindest zwei Teildachflächen auf, von denen zumindest eine erste Teildachfläche durch feststehende Dachelemente gebildet ist, wobei zumindest eine zweite Teildachfläche durch bewegbare Lamellen gebildet ist. Die Lamellen können zumindest von einer Schließposition in eine Öffnungsposition verlagert werden. In der Schließposition bilden die bewegbaren Lamellen eine geschlossene Teildachfläche und bilden somit einen Wetterschutz. In der Öffnungsposition geben die bewegbaren Lamellen zumindest Teilbereiche der von den Lamellen gebildeten Teildachfläche frei, sodass eine Luftzufuhr ermöglicht wird.

Die in unterschiedlichen Ebenen und grenzen insbesondere aneinander an oder überlappen sich teilweise.

In der Projektion von oben betrachtet bilden beide Teildachflächen bevorzugt eine geschlossene Dachfläche des Terrassendaches. So können die bewegbaren Lamellen beispielsweise in einer Ebene oberhalb oder unterhalb der Ebene liegen, in welcher die feststehenden Dachelemente liegen.

Dabei ist die Dachfläche des Terrassendaches durch zwei oder mehr Teildachflächen gebildet, die in unterschiedlichen Ebenen liegen. in der Projektion von oben bilden diese Teildachflächen bevorzugt eine durchgehende Dachfläche dadurch, dass die senkrechten Projektionen der Teildachflächen aneinander anstoßen oder die Teildachflächen sich teilweise überlappen.

Dabei weist das Terrassendach zumindest zwei die Dachfläche begrenzende Längsträger auf, wobei die feststehenden Dachelemente eine andere Neigung gegenüber der Horizontalen aufweisen, als die Längsträger.

Mit dem erfindungsgemäßen Terrassendach werden somit die Vorteile eines Terrassendaches mit feststehenden Dachelementen wie beispielsweise einer Verglasung mit den Vorteilen eines Lamellendaches kombiniert, da jener Teil der Dachfläche, welcher durch bewegbare Lamellen gebildet ist, geöffnet werden und hierdurch unterhalb des Daches angestaute Wärme schlagartig entweichen kann. Durch die durch die geöffneten Lamellen noch oben entweichende erhitzte Luft wird wiederum ein Luftstrom frischer Luft in Richtung des Bereiches unterhalb des Terrassendaches erzeugt, wodurch die Aufenthaftsqualitat unterhalb des Terrassendaches gesteigert wird.

Dabei sind eine oder mehrere bewegbare Lamellen angeordnet. Das Verhältnis des Teiles der Dachfläche, der durch feststehende Dachelemente gebildet ist, zu jenem Teil der Dachfläche, der durch bewegbare Lamellen gebildet ist, kann den jeweiligen Anforderungen und ästhetischen Wünschen angepasst werden. So kann das Verhältnis beispielsweise bei 1/3 zu 2/3 bis zu ½ zu ½ der beiden Dachflächenteile zueinander liegen. Insbesondere kann der Teil der Dachfläche, der durch bewegbare Lamellen gebildet ist, bis zu 10 % oder bis zu 20 % oder bis zu 30 % oder bis zu 40 % oder bis zu 50 % oder bis zu 60 % oder bis zu 70 % oder bis zu 80 % oder bis zu 90 % der gesamten Dachfläche des Terrassendaches betragen.

Bevorzugt weisen die Lamellen eine rechteckige Grundform auf. Insbesondere kann jede Lamelle um eine zur längeren Seite der rechteckigen Grundform parallele Drehachse drehbar gelagert sein. Durch eine drehbare Lagerung der Lamellen können die Lamellen von einer Schließposition, in welcher die Lamellen eine geschlossene Dachfläche bilden, in eine Öffnungsposition verdreht werden. Hierdurch wird eine Belüftung des Raumes unterhalb des Terrassendaches möglich.

Dabei können die die Lamellen bildenden Rechtecke abgerundete oder abgeschrägte Ecken aufweisen. Die Grundform dieser Lamellen entspricht einem Rechteck mit zwei parallelen längeren gegenüberliegenden Seiten und zwei parallelen kürzeren gegenüberliegenden Seiten.

Vorzugsweise sind die Lamellen untereinander kinematisch gekoppelt. Durch eine solche kinematische Kopplung ist ein gleichzeitiges Verstellen und/oder Verdrehen und insbesondere Offnen und Schließen der Lamellen möglich. Vorzugsweise sind die Lamellen mittels Antriebsmitteln von einer Schließposition, in der die Lamellen eine geschlossene Fläche bilden, in eine Öffnungsposition, in welcher ein Bereich zwischen zwei jeweils benachbarten Lamellen freigegeben ist, und/oder von einer Öffnungsposition in eine Schließposition verfahrbar und/oder verdrehbar. Insbesondere können die Lamellen jeweils um eine Drehachse drehbar gelagert und/oder jeweils entlang von Kulissenführungen verfahrbar sein. Es können auch in Bezug auf die Lamellen rotatorische Bewegungen und Bewegungsabschnitte mit translatorischen Bewegnungen und Bewegungsabschnitte überlagert sein und/oder aufeinander folgen.

Dabei können die Lamellen insbesondere durch Drehen und/oder durch ein Kippen und Verfahren entlang einer oder mehrerer Schienen von der Schließposition und die Öffnungsposition und/oder von der Öffnungsposition in die Schließposition verlagerbar sein. Hierzu können entsprechende Antriebsmittel wie beispielsweise Stellmotoren, Zugstangen oder Seilzüge angeordnet sein, mittels derer eine Lageänderung der Lamellen bewirkt werden kann. In einer bevorzugten Ausführungsform können die in die Öffnungsposition verdrehten Lamellen ferner entlang von Schienen zu einem Paket eng aneinander liegender Lamellen zusammen geschoben werden.

Vorzugsweise sind die Lamellen in eine Schließposition verfahrbar und/oder verdrehbar, in der die Lamellen eine geschlossene Fläche bilden, wobei angrenzende Lamellen in der Schließposition aneinander anliegen, insbesondere einander überlappen. Hierdurch ist es gewährleistet, dass die Lamellen in der Schließposition eine geschlossene Fläche bilden, sodass auf das Terrassendach auftreffendes Regenwasser nicht zwischen den Lamellen hindurch treten.

Das Terrassendach weist zumindest zwei die Dachfläche begrenzende Längsträger auf. In einer bevorzugten Ausführungsform sind die Lamellen mittelbar oder unmittelbar an den Längsträgern drehbar gelagert und von einer Schließposition, in der die Lamellen eine geschlossene Fläche bilden, in eine Öffnungsposition und umgekehrt verfahrbar und/oder verdrehbar. Die Lamellen können in dem Raum zwischen den Langsträgem oder oberhalb der Längsträger liegen.

Das Terrassendach weist zumindest zwei die Dachfläche begrenzende Längsträger auf. Die Lamellen können in ihrer Schließposition eine andere Neigung gegenüber der Horizontalen aufweisen , als die Längsträger.

Bevorzugt weist das Terrassendach zumindest zwei die Dachfläche begrenzende Träger aufweist, welche die feststehenden Dachelemente mittelbar oder unmittelbar tragen.

Bevorzugt weist das Terrassendach zumindest zwei die Dachfläche begrenzende Querträger auf, welche einen oder mehrere Sparren mittelbar oder unmittelbar tragen, wobei die Sparren die feststehenden Dachelemente mittelbar oder unmittelbar tragen. Die Sparren bilden somit insbesondere mehrere Felder, in denen die feststehenden Dachelemente aufgenommen sind. Die feststehenden Dachelemente können beispielsweise mittels Glashalteleisten an den Sparren montiert sein.

Vorzugsweise weist das Terrassendach zumindest zwei die Dachfläche begrenzende Querträger auf, welche einen oder mehrere Sparren mittelbar oder unmittelbar tragen, wobei die Lamellen oberhalb der Sparren angeordnet sind. Es können somit mehrere Sparren von Querträgern getragen werden und den Raum unterhalb des Terrassendaches überspannen. In einem ersten Abschnitt der durch die Sparren gebildeten Felder können dann die feststehenden Dachelemente angeordnet sein. In einem zweiten Abschnitt des von den Sparren überspannten Bereiches können dann in einer Ebene oberhalb oder unterhalb der Sparren die Lamellen angeordnet sein. Hierdurch ergibt sich aufgrund der durchgehenden Sparren eine besonders vorteilhafte Stabilität und Statik der gesamten Anordnung.

Die Dachfläche des Terrassendaches ist in diesem Fall durch zwei oder mehr Teildachflächen gebildet, die in unterschiedlichen Ebenen liegen. In der Projektion von oben bilden diese Teildachflächen bevorzugt eine durchgehende Dachfläche dadurch, dass die senkrechten Projektionen der Teildachflächen aneinander anstoßen oder die Teildachflächen sich teilweise überlappen. Die Lamellen liegen in dem Fall in einer Ebene oberhalb oder unterhalb der Sparren, wobei die Sparren die feststehenden Dachelemente tragen.

Das Terrassendach weist zumindest zwei die Dachfläche begrenzende Längsträger auf, wobei die feststehenden Dachelemente eine andere Neigung gegenüber der Horizontalen aufweisen, als die Längsträger.

Das Terrassendach weist somit zwei Längsträger auf Die Längsträger können an einem ersten Ende mit einem ersten insbesondere horizontal verlaufenden Querträger verbunden sein und/oder auf einem ersten insbesondere horizontal verlaufenden Querträger aufliegen. Ferner können die Längsträger an einem zweiten Ende mit einem zweiten insbesondere horizontal verlaufenden Querträger verbunden sein und/oder auf einem zweiten Insbesondere horizontal verlaufenden Querträger aufliegen. Insbesondere können die Längsträger und ein erster Querträger und ein zweiter Querträger einen Rahmen bilden, der sowohl die feststehenden Dachelemente trägt und/oder aufnimmt, als auch die Lamellen. Die Befestigung der feststehenden Dachelemente und/oder der Lamellen an den Längsträgem und/oder Querträgern kann mittelbar oder unmittelbar erfolgen.

Dadurch, dass die Lamellen in ihrer Schließposition eine andere Neigung gegenüber der Horizontalen aufweisen können, als die Längsträger, kann eine Neigung der Dachfläche zur Abfuhr von Regenwasser bei horizontal verlaufenden Längsträgern herbeigeführt werden.

Kumulativ weisen die feststehenden Dachelemente eine andere Neigung gegenüber der Horizontalen auf, als die Längsträger, wodurch auf das Terrassendach auftreffendes Regenwasser bei horizontal verlaufenden Längsträgern über die geneigten feststehenden Dachelemente abfließen und insbesondere über einen Regenwassersammler und/oder eine Regenrinne abgeführt werden kann.

Die Längsträger und/oder ein erster Querträger und/oder ein zweiter Querträger kann von zwei oder mehr senkrechten Stützen getragen werden. In dem Bereich des Terrassendaches, welches durch feststehende Dachelemente gebildet ist, können zwischen zwei äußeren Längsträgern mehrere angeordnet sein, die mehrere Felder zwischen den Längsträgern und den Sparren bilden, wobei in den Feldern Dachelemente angeordnet sind. Sofern Querträger zwischen den Längsträgern angeordnet sind, können die Sparren parallel zu den Längsträgern verlaufen. Alternativ oder kumulativ können auch Sparren angeordhet sein, die senkrecht zu den Längsträgern zwischen den Längsträgern verlaufen und mehrere Dachfelder bilden. Dabei können die Längsträger und die Sparren horizontal verlaufen.

Wie erläutert können die Lamellen in ihrer Schließposition und/oder die feststehenden Dachelemente eine andere Neigung gegenüber der Horizontalen aufweisen als die Längsträger. Die Neigung der Lamellen in ihrer Schließposition und/oder der feststehenden Dachelemente gegenüber den Längsträgem und den Sparren kann insbesondere mindestens 2°, insbesondere mindestens 5° betragen.

Ferner können die Längsträger und insbesondere die Sparren Glashalteleisten zur Aufnahme der feststehenden Dachelemente aufweisen. Dabei kann die Neigung der Glashalteleisten gegenüber der Horizontalen der Neigung der feststehenden Dachelemente entsprechen.

Zur Abfuhr von auf dem Terrassendach auftreffendem Regenwasser kann der durch feststehende Dachelemente gebildete Teil der Dachfläche und/oder der durch Lamellen gebildete Teil der Dachfläche eine Neigung gegenüber der Horizontalen aufweisen. Dabei können der durch feststehende Dachelemente gebildete Teil der Dachfläche und der durch Lamellen gebildete Teil der Dachfläche dieselbe Neigung gegenüber der Horizontalen oder unterschiedliche Neigungen gegenüber der Horizontalen aufweisen.

Dabei können die Drehachsen der bewegbaren Lamellen eine Ebene bilden, die geneigt ist. In diesem Fall liegen die Drehachsen der bewegbaren Lamellen alle in einer gegenüber der Horizontalen geneigten Ebene.

Ferner können die Dachelemente an ihrem geodätisch tiefer gelegenen Ende in eine Regenrinne und/oder einen Öffnungsschlitz in einem Querträger münden, wobei innerhalb des Querträgers Kanäle zur Abfuhr von Regenwasser angeordnet sein können, insbesondere zur Abfuhr von Regenwasser über eine oder mehrere den Querträger tragenden senkrechten Stützen.

Ferner können die Dachelemente an ihrem geodätisch tiefer gelegenen Ende in eine Dachrinne münden, insbesondere kann die Dachrinne in zumindest eine senkrechte Stütze münden. In diesem Fall kann die senkrechte Stütze ein integriertes Fallrohr für Regenwasser aufweisen.

Bevorzugt weist die Dachfläche eine Neigung auf, wobei der von den Lamellen gebildete Teil der Dachfläche in den durch die feststehenden Dachelemente gebildeten Teil der Dachfläche abwärts gerichtet übergeht, sodass auf dem Terrassendach auftreffendes Regenwasser von den Lamellen aus über den durch die feststehenden Dachelemente gebildeten Teil der Dachfläche weiter abgeleitet wird. Mit dem Begriff des abwärts gerichteten Übergangs ist dabei gemeint, dass sich der durch die feststehenden Dachelemente gebildete Teil der Dachfläche hangab des von den Lamellen gebildeten Teils der Dachfläche befindet, d.h. dass Regenwasser von dem durch die Lamellen gebildeten Teil der Dachfläche in Richtung auf den durch die feststehenden Dachelemente gebildeten Teil der Dachfläche abfließt und sich der durch die feststehenden Dachelemente gebildete Teil der Dachfläche in Fließrichtung des Regenwassers an den durch die Lamellen gebildeten Teil der Dachfläche anschließt.

In einer bevorzugten Ausführungsform weist das Terrassendach einen oder mehrere insbesondere senkrechte Stützpfosten auf, insbesondere kann in einen oder mehrere Stützpfosten ein Fallrohr zur Regenwasserableitung integriert sein.

Vorzugsweise weist das das Terrassendach integrierte Beleuchtungselemente und/oder Lautsprecher und/oder Beheizungselemente und/oder Klimatisierungseinrichtungen auf. Mittels derartiger Einrichtungen kann die Aufenthaltsqualität unterhalb des Terrassendaches weiter gesteigert werden.

In einer bevorzugten Ausführungsform sind die feststehenden Dachelemente durch insbesondere getönte Glaselemente oder durch insbesondere getönte Kunststoffelemente gebildet. Alternativ oder kumulativ können die Lamellen durch Aluminiumprofile gebildet sein.

Die feststehenden Dachelemente können somit durch Glasscheiben und/oder Kunststoffelemente gebildet sein. Diese können opak oder zumindest teilweise durchsichtig und/oder getönt sein. Es kann sich daher bei den feststehenden Dachelementen insbesondere um getönte Glasscheiben und/oder getönte Kunststoffelemente handeln. Wenn die feststehenden Dachelemente durch Glasscheiben und die Lamellen durch Aluminiumprofile gebildet sind werden somit beide Teile der Dachfläche aus unterschiedlichen Materialien gebildet, wodurch in vorteilhafter Weise die angenehme Atmosphäre eines Glasdaches mit der Robustheit von drehbaren Aluminiumlamellen zur Stoßlüftung des Raumes unterhalb des Terrassendaches durch eine Verdrehung der Lamellen in eine Öffnungsstellung kombiniert werden. Dabei weisen Aluminiumlamellen eine besondere Robustheit und Zeltstandfähigkeit auf. Es können somit mit der Erfindung die Vorteile einer Glasüberdachung mit den Vorteilen eines Lamellendaches kombiniert werden.

Ein Ausführungsbeispiel der Erfindung ist in der Figur dargestellt und wird nachfolgend näher erläutert. Es zeigt:
- Fig. 1: Eine perspektivische Ansicht eines Terrassendaches.

Fig. 1 zeigt eine perspektivische Ansicht eines Terrassendaches 1. Die Dachfläche des Terrassendaches 1 ist aufgeteilt in zwei Teile 10, 20, wobei der erste Teil 10 der Dachfläche durch feststehende Dachelemente 11, 12, 13, 14 gebildet ist. Die feststehenden Dachelemente 11, 12, 13, 14 sind durch Glasscheiben gebildet.

Der zweite Teil 20 der Dachfläche des Terrassendaches 10 ist gebildet durch drehbar gelagerte Lamellen 21, 22, 23.

Ferner weist das Terrassendach 1 einen Rahmen auf, der durch die Längsträger 2, 3 sowie den vorderen Querträger 4 und den hinteren Querträger 5 gebildet ist. Die Bezeichnungen vorne und hinten beziehen sich dabei auf die Darstellung gemäß Figur 1 und dienen nur der Erläuterung.

Zwischen den Längsträgern 2, 3 ist ferner ein mittlerer Querträger 6 angeordnet, welcher die beiden Dachflächenteile 10, 20 teilt. Von dem vorderen Querträger 4 und dem mittleren Querträger 6 werden die Sparren 7 getragen. Die Sparren 7 liegen auf dem vorderen Querträger 4 auf und werden des Weiteren an ihrem hinteren Ende von dem mittleren Querträger 6 getragen.

In dem durch die feststehenden Dachelemente 11, 12, 13, 14 gebildeten Teil 10 der Dachfläche weisen die Längsträger 2, 3 sowie die Sparren 7 Glashalteprofile auf, welche die Glasscheiben aufnehmen, die die feststehenden Dachelemente 11, 12, 13, 14 bilden.

Längsträger 2, 3 und Sparren 7 verlaufen horizontal. Die feststehenden Dachelemente 11, 12, 13, 14 sind gegenüber der Horizontalen geneigt, das heißt, dass diese ebenfalls eine Neigung gegenüber den horizontal verlaufenen Längsträgern 2, 3 und Sparren 7 aufweisen. Die Neigung der feststehenden Dachelemente 11, 12, 13, 14 dient der Abfuhr von auf das Terrassendach 1 auftreffendem Regenwasser in Richtung nach vorne zur Ableitung über den überbauten Raum hinweg.

Der vordere Querträger 4 wird getragen von vorderen Stützpfosten 8, 9. Der hintere Querträger 5 ist an einer nicht dargestellten Gebäudewand befestigt.

In dem Teil 20 der Dachfläche, die durch bewegbare Lamellen 21, 22, 23 gebildet ist, sind die Lamellen 21, 22, 23 jeweils um eine Achse drehbar an den Längsträgern 2, 3 gelagert.

Die Lamellen 21, 22, 23 sind durch Aluminiumprofile mit einer rechteckigen Grundform gebildet. Jede Lamelle 21, 22, 23 ist um eine zur längeren Seite der rechteckigen Grundform parallele Drehachse drehbar an den Längsträgern 2, 3 gelagert. Die Lamellen 21, 22, 23 sind untereinander kinematisch gekoppelt und können mittels eines Antriebes von einer Schließstellung in eine Öffnungsstellung verdreht werden. In der Schließstellung der Lamellen 21, 22, 23 bilden diese eine geschlossene Fläche in dem Teil 20 der Dachfläche des Terrassendaches 1. In der Schließstellung der Lamellen 21, 22, 23 kann kein Regenwasser zwischen den Lamellen 21, 22, 23 hindurch treten, sondern wird nach vorne zum dem Teil 10 der Dachfläche mit den feststehenden Dachelementen 11, 12, 13, 14 abgeleitet. Es liegen die Drehachsen der Lamellen 21, 22 , 23 in einer gegenüber der Horizontalen geneigten Ebene, wodurch die Abfuhr des Regenwassers bewirkt wird, da die geschlossene Fläche bei den Lamellen 21, 22, 23 in ihrer Schließstellung somit ebenfalls geneigt ist.

In der perspektivischen Darstellung gemäß Fig. 1 sind die Lamellen 21, 22, 23 um einen Winkel aus der Schließstellung heraus in eine Öffnungsstellung verdreht, wie dies in Fig. 1 erkennbar ist. Die Lamellen 21, 22, 23 können noch weiter aus der Schließstellung heraus in die Öffnungsstellung verdreht werden, bis die Profile der Lamellen 21, 22, 23 maximal geöffnete Lüftungsschlitze bilden.

Durch ein Aufstellen der Lamellen 21, 22, 23 in die Öffnungsstellung kann der Raum unterhalb des Terrassendaches 1 belüftet werden und angestaute durch Sonneneinstrahlung erhitzte Luft kann durch den geöffneten Teil 20 der Dachfläche entweichen. Hierdurch erfolgt aufgrund des entstehenden Luftsoges eine automatische Belüftung des Raumes unterhalb des Terrassendaches, wodurch die Aufenthaltsqualität unterhalb des Terrassendaches deutlich gesteigert wird.

In einer nicht dargestellten Alternative laufen die Sparren 7 vom vorderen Querträger 4 bis zum hinteren Querträger 5, wobei nur im vorderen Teil 10 des Daches feststehende Dachelemente 11, 12, 13, 14 von den Sparren getragen werden und im hinteren Bereich 20 des Daches keine feststehenden Dachelemente angeordnet sind. Vielmehr sind im hinteren Bereich 20 des Daches die verstellbaren Lamellen 21, 22, 23 in einer Ebene oberhalb der Sparren 7 angeordnet und an den Längsträgern 2, 3 drehbar gelagert. In der Schließposition können die Lamellen 21, 22, 23 an den Sparren 7 und/oder den Längsträgern 2, 3 aufliegen, um beispielsweise Schneelasten zu tragen.

## Patentansprüche

1. Terrassendach (1) mit einer Dachfläche, welche zumindest zwei Teildachflächen aufweist, von denen eine erste Teildachfläche (10) durch ein oder mehrere feststehende Dachelemente (11, 12, 13, 14) gebildet ist und eine zweite Teildachfläche (20) durch eine oder mehrere bewegbare Lamellen (21, 22, 23) gebildet ist, wobei das Terrassendach (1) zumindest zwei die Dachfläche begrenzende Längsträger (2, 3) aufweist, **dadurch gekennzeichnet, dass** die Teildachflächen in unterschiedlichen Ebenen liegen, wobei die feststehenden Dachelemente (11, 12, 13, 14) eine andere Neigung gegenüber der Horizontalen aufweisen als die Längsträger (2, 3).

2. Terrassendach (1) nach Anspruch 1, **dadurch gekennzeichnet, dass** die Lamellen (21, 22, 23) eine rechteckige Grundform aufweisen, insbesondere dass jede Lamelle (21, 22, 23) um eine zur längeren Seite der rechteckigen Grundform parallele Drehachse drehbar gelagert ist.

3. Terrassendach (1) nach Anspruch 1 oder 2, **dadurch gekennzeichnet, dass** die Lamellen (21, 22, 23) untereinander kinematisch gekoppelt sind.

4. Terrassendach (1) nach einem der vorherigen Ansprüche, **dadurch gekennzeichnet, dass** die Lamellen (21, 22, 23) mittels Antriebsmitteln von einer Schließposition, in der die Lamellen (21, 22, 23) eine geschlossene Fläche bilden, in eine Öffnungsposition, in welcher ein Bereich zwischen zwei jeweils benachbarten Lamellen (21, 22, 23) freigegeben ist, und/oder von einer Öffnungsposition in eine Schließposition verfahrbar und/oder verdrehbar sind.

5. Terrassendach (1) nach einem der vorherigen Ansprüche, **dadurch gekennzeichnet, dass** die Lamellen (21, 22, 23) in eine Schließposition, in der die Lamellen (21, 22, 23) eine geschlossene Fläche bilden, verfahrbar und/oder verdrehbar sind, wobei angrenzende Lamellen (21, 22, 23) in der Schließposition aneinander anliegen, insbesondere einander überlappen.

6. Terrassendach (1) nach einem der vorherigen Ansprüche, **dadurch gekennzeichnet, dass** das Terrassendach (1) zumindest zwei die Dachfläche begrenzende Längsträger (2, 3) aufweist, an denen die Lamellen (21, 22, 23) mittelbar oder unmittelbar drehbar gelagert sind und von einer Schließposition, in der die Lamellen (21, 22, 23) eine geschlossene Fläche bilden, in eine Öffnungsposition und umgekehrt verfahrbar und/oder verdrehbar sind.

7. Terrassendach (1) nach einem der vorherigen Ansprüche, **dadurch gekennzeichnet, dass** das Terrassendach (1) zumindest zwei die Dachfläche begrenzende Längsträger (2, 3) aufweist, wobei die Lamellen (21, 22, 23) in ihrer Schließposition eine andere Neigung gegenüber der Horizontalen aufweisen als die Längsträger (2, 3).

8. Terrassendach (1) nach einem der vorherigen Ansprüche, **dadurch gekennzeichnet, dass** das Terrassendach (1) zumindest zwei die Dachfläche begrenzende Längsträger (2, 3) aufweist, welche die feststehenden Dachelemente (11, 12, 13, 14) mittelbar oder unmittelbar tragen.

9. Terrassendach (1) nach einem der vorherigen Ansprüche, **dadurch gekennzeichnet, dass** das Terrassendach (1) zumindest zwei die Dachfläche begrenzende Querträger (4, 5) aufweist, welche einen oder mehrere Sparren (7) mittelbar oder unmittelbar tragen, wobei die Sparren (7) die feststehenden Dachelemente (11, 12, 13, 14) mittelbar oder unmittelbar tragen.

10. Terrassendach (1) nach einem der vorherigen Ansprüche, **dadurch gekennzeichnet, dass** das Terrassendach (1) zumindest zwei die Dachfläche begrenzende Querträger (4, 5) aufweist, welche einen oder mehrere Sparren (7) mittelbar oder unmittelbar tragen, wobei die Lamellen in einer Ebene (21, 22, 23) oberhalb der Sparren (7) angeordnet sind.

11. Terrassendach (1) nach einem der vorherigen Ansprüche, **dadurch gekennzeichnet, dass** die Dachfläche eine Neigung aufweist und die zweite Teildachfläche (20) in die erste Teildachfläche (10) abwärts gerichtet übergeht, sodass auf dem Terrassendach (1) auftreffendes Regenwasser von den Lamellen (21, 22, 23) aus über die erste Teildachfläche (10) weiter abgeleitet wird.

12. Terrassendach (1) nach einem der vorherigen Ansprüche, **dadurch gekennzeichnet, dass** das Terrassendach (1) einen oder mehrere insbesondere senkrechte Stützpfosten (8, 9) aufweist, insbesondere dass in einen oder mehrere Stützpfosten (8, 9) ein Fallrohr zur Regenwasserableitung integriert ist.

13. Terrassendach (1) nach einem der vorherigen Ansprüche, **dadurch gekennzeichnet, dass** das Terrassendach (1) integrierte Beleuchtungselemente und/oder Lautsprecher und/oder Beheizungselemente und/oder Klimatisierungseinrichtungen aufweist.

14. Terrassendach (1) nach einem der vorherigen Ansprüche, **dadurch gekennzeichnet, dass** die feststehenden Dachelemente (11, 12, 13, 14) durch insbesondere getönte Glaselemente oder durch insbesondere getönte Kunststoffelemente gebildet sind, und/oder dass die Lamellen (21, 22, 23) durch Aluminiumprofile gebildet sind.

## Claims

1. Terrace roof (1) having a roof surface which has at least two partial roof surfaces, of which the first partial roof surface (10) is formed by one or several fixed roof elements (11, 12, 13, 14) and a second partial roof surface (20) is formed by one or several movable slats (21, 22, 23), wherein the terrace roof (1) has at least two longitudinal beams (2, 3) delimiting the roof surface, **characterised in that** the partial roof surfaces lie on different planes, wherein the fixed roof elements (11, 12, 13, 14) have a different inclination with regard to the horizontal than the longitudinal beams (2, 3).

2. Terrace roof (1) according to claim 1, **characterised in that** the slats (21, 22, 23) have a rectangular basic shape, in particular that each slat (21, 22, 23) is mounted to as to be rotatable about a rotational axis parallel to the longer side of the rectangular basic shape.

3. Terrace roof (1) according to claim 1 or 2, **characterised in that** the slats (21, 22, 23) are kinematically coupled to one another.

4. Terrace roof (1) according to any of the preceding claims, **characterised in that** the slats (21, 22, 23) can be moved and/or rotated by means of driving means from a closed position, in which the slats (21, 22, 23) form a closed surface, into an opened position, in which a region between two respectively adjacent slats (21, 22, 23) is exposed, and/or from an opened position into a closed position.

5. Terrace roof (1) according to any of the preceding claims, **characterised in that** the slats (21, 22, 23) can be moved and/or rotated into a closed position, in which the slats (21, 22, 23) form a closed surface, wherein adjacent slats (21, 22, 23) rest on one another, in particular overlap one another, in the closed position.

6. Terrace roof (1) according to any of the preceding claims, **characterised in that** the terrace roof (1) has at least two longitudinal beams (2, 3) delimiting the roof surface, on which the slats (21, 22, 23) are mounted so as to be directly or indirectly rotatable, and can be moved and/or rotated from a closed position, in which the slats (21, 22, 23) form a closed surface, into an opened position, and vice versa.

7. Terrace roof (1) according to any of the preceding claims, **characterised in that** the terrace roof (1) has at least two longitudinal beams (2, 3) delimiting the roof surface, wherein in their closed position the slats (21, 22, 23) have a different inclination with respect to the horizontal than the longitudinal beams (2, 3).

8. Terrace roof (1) according to any of the preceding claims, **characterised in that** the terrace roof (1) has at least two longitudinal beams (2, 3) delimiting the roof surface, which directly or indirectly support the fixed roof elements (11, 12, 13, 14).

9. Terrace roof (1) according to any of the preceding claims, **characterised in that** the terrace roof (1) has at least two cross-beams (4, 5) delimiting the roof surface which directly or indirectly support one or several rafters (7), wherein the rafters (7) directly or indirectly support the fixed roof elements (11, 12, 13, 14).

10. Terrace roof (1) according to any of the preceding claims, **characterised in that** the terrace roof (1) has at least two cross-beams (4, 5) delimiting the roof surface which directly or indirectly support one or several rafters (7), wherein the slats are arranged in a plane (21, 22, 23) above the rafters (7).

11. Terrace roof (1) according to any of the preceding claims, **characterised in that** the roof surface has an inclination and the second partial roof surface (20) transitions in a downwardly-oriented manner into the first partial roof surface (10), such that rain water falling on the terrace roof (1) is further discharged from the slats (21, 22, 23) via the first partial roof surface (10).

12. Terrace roof (1) according to any of the preceding claims, **characterised in that** the terrace roof (1) has one or more, in particular vertical support posts (8, 9), in particular that a downpipe for the discharge of rain water is integrated in one or several support posts (8, 9).

13. Terrace roof (1) according to any of the preceding claims, **characterised in that** the terrace roof (1) has integrated illumination elements and/or loudspeakers and/or air-conditioning elements.

14. Terrace roof (1) according to any of the preceding claims, **characterised in that** the fixed roof elements (11, 12, 13, 14) are formed by in particular tinted glass elements or by in particular tinted plastic elements, and/or that the slats (21, 22, 23) are formed by aluminium profiles.

## Revendications

1. Toit de terrasse (1) avec une surface de toit, qui présente au moins deux surfaces de toit partielles, dont une première surface de toit partielle (10) est formée par un ou plusieurs éléments de toit fixes (11, 12, 13, 14) et une deuxième surface de toit partielle (20) est formée par une ou plusieurs lattes mobiles (21, 22, 23), dans lequel le toit de terrasse (1) présente au moins deux poutres longitudinales (2, 3) délimitant la surface de toit, **caractérisé en ce que** les surfaces de toit partielles se trouvent dans des plans différents, dans lequel les éléments de toit fixes (11, 12, 13, 14) présentent une inclinaison par rapport à l'horizontale différente de celle des poutres longitudinales (2, 3).

2. Toit de terrasse (1) selon la revendication 1, **caractérisé en ce que** les lattes (21, 22, 23) présentent une forme de base rectangulaire, en particulier **en ce que** chaque latte (21, 22, 23) est montée rotative autour d'un axe de rotation parallèle au côté plus long de la forme de base rectangulaire.

3. Toit de terrasse (1) selon la revendication 1 ou 2, **caractérisé en ce que** les lattes (21, 22, 23) sont couplées de manière cinématique les unes aux autres.

4. Toit de terrasse (1) selon l'une quelconque des revendications précédentes, **caractérisé en ce que** les lattes (21, 22, 23) sont déplacées par des moyens d'entraînement à partir d'une position fermée, dans laquelle les lattes (21, 22, 23) forment une surface fermée, jusque dans une position ouverte, dans laquelle une étendue entre deux lattes adjacentes respectives (21, 22, 23) est libérée et/ou peut être déplacée et/ou tournée d'une position ouverte à une position fermée.

5. Toit de terrasse (1) selon l'une quelconque des revendications précédentes, **caractérisé en ce que** les lattes (21, 22, 23) peuvent être déplacées et/ou tournées dans une position fermée dans laquelle les lattes (21, 22, 23) forment une surface fermée, dans lequel des lattes adjacentes (21, 22, 23) se touchent dans la position fermée, en particulier se chevauchent.

6. Toit de terrasse (1) selon l'une quelconque des revendications précédentes, **caractérisé en ce que** le toit de terrasse (1) présente au moins deux poutres longitudinales (2, 3) délimitant la surface de toit, sur lesquelles les lattes (21, 22, 23) sont montées rotatives directement ou indirectement et pouvant être déplacées et/ou tournées à partir d'une position fermée, dans laquelle les lattes (21, 22, 23) forment une surface fermée, jusque dans une position ouverte, et vice versa.

7. Toit de terrasse (1) selon l'une quelconque des revendications précédentes, **caractérisé en ce que** le toit de terrasse (1) présente au moins deux poutres longitudinales (2, 3) délimitant la surface de toit, dans lequel les lattes (21, 22, 23), dans leur position fermée, présentent une inclinaison par rapport à l'horizontale différente des poutres longitudinales (2, 3).

8. Toit de terrasse (1) selon l'une quelconque des revendications précédentes, **caractérisé en ce que** le toit de terrasse (1) présente au moins deux poutres longitudinales (2, 3) délimitant la surface de toit, qui supportent les éléments de toit fixes (11, 12, 13, 14) directement ou indirectement.

9. Toit de terrasse (1) selon l'une quelconque des revendications précédentes, **caractérisé en ce que** le toit de terrasse (1) présente au moins deux traverses (4, 5) délimitant la surface de toit, qui supportent directement ou indirectement un ou plusieurs chevrons (7), dans lequel les chevrons (7) supportent directement ou indirectement les éléments de toit fixes (11, 12, 13, 14).

10. Toit de terrasse (1) selon l'une quelconque des revendications précédentes, **caractérisé en ce que** le toit de terrasse (1) présente au moins deux traverses (4, 5) délimitant la surface de toit, qui supportent directement ou indirectement un ou plusieurs chevrons (7), dans lequel les lattes dans un plan (21, 22, 23) sont agencées au-dessus des chevrons (7).

11. Toit de terrasse (1) selon l'une quelconque des revendications précédentes, **caractérisé en ce que** la surface de toit présente une inclinaison et la deuxième surface de toit partielle (20) passe vers le bas dans la première surface de toit partielle (10), de sorte que l'eau de pluie tombant sur le toit de terrasse (1) est dirigée plus loin des lattes (21, 22, 23) via la première surface de toit partielle (10).

12. Toit de terrasse (1) selon l'une quelconque des revendications précédentes, **caractérisé en ce que** le toit de terrasse (1) présente un ou plusieurs montants de support (8, 9), en particulier verticaux, en particulier **en ce qu'**un tuyau de descente pour l'évacuation des eaux pluviales est intégré dans un ou plusieurs montants de support (8, 9).

13. Toit de terrasse (1) selon l'une quelconque des revendications précédentes, **caractérisé en ce que** le toit de terrasse (1) présente des éléments d'éclairage intégrés et/ou des haut-parleurs et/ou des éléments de chauffage et/ou des dispositifs de climatisation.

14. Toit de terrasse (1) selon l'une quelconque des revendications précédentes, **caractérisé en ce que** les éléments de toit fixes (11, 12, 13, 14) sont formés par des éléments en verre, en particulier teintés, ou par des éléments en matière plastique, en particulier teintés, et/ ou **en ce que** les lattes (21, 22, 23) sont formées par des profilés en aluminium.
